# FASCICULE DE BREVET EUROPEEN

(11) **EP 3 948 067 B1**
(45) Date de publication et mention de la délivrance du brevet: **11.02.2026**
(21) Numéro de dépôt: 20714220.9
(22) Date de dépôt: 30.03.2020
(51) Int. Cl.: F21S 10/00, F21W 131/406

(54) **DISPOSITIF LUMINEUX POUR CREER UN FAISCEAU LUMINEUX ET ROUE D'EFFETS ADAPTEE AUDIT DISPOSITIF LUMINEUX**
LICHTVORRICHTUNG ZUR ERZEUGUNG EINES LICHTSTRAHLS UND FÜR DIESE LICHTQUELLE GEEIGNETES EFFEKTRAD
LIGHT DEVICE FOR CREATING A LIGHT BEAM AND EFFECTS WHEEL SUITABLE FOR SAID LIGHT DEVICE

(30) Priorité: 29.03.2019 FR 1903412
(43) Date de publication de la demande: 09.02.2022
(73) Titulaire: Ayrton, 91140 Villebon-Sur-Yvette (FR)
(72) Inventeur: PEARD, Yvan, 92160 Antony (FR); UNION, Cyril, 77760 Fromont (FR)
(74) Mandataire: Murgitroyd & Company
(86) Numéro de dépôt international: PCT/EP2020/058920
(87) Numéro de publication internationale: WO 2020/201196

(56) Documents cités:
- WO-A1-2011/029449
- WO-A1-2011/119450
- WO-A2-2012/138770
- CN-U- 202 532 389
- US-A- 5 416 681
- US-A1- 2003 076 681

## Description

### Domaine de l'invention

La présente invention concerne un dispositif lumineux permettant de créer un faisceau lumineux comprenant une source lumineuse et un élément optique positionnés selon un axe optique entre ladite source lumineuse et une sortie pour ledit faisceau lumineux.

### Etat de la technique

Des dispositifs lumineux adaptés pour créer un faisceau lumineux, comprenant une source lumineuse et un ou plusieurs élément(s) optique(s) positionné(s) selon un axe optique entre ladite source et une sortie pour ledit faisceau lumineux sont déjà connus de l'état de la technique.

Une roue d'effets est un exemple type d'un élément optique positionné selon l'axe optique entre une source lumineuse et une sortie pour un faisceau lumineux. Une roue d'effets de ce type comprend une pluralité d'éléments au moins partiellement transparents ou translucides pouvant, selon le choix de l'utilisateur du dispositif lumineux, être positionnés ou non selon l'axe optique entre ladite source et une sortie pour ledit faisceau lumineux obtenu par le dispositif lumineux.

En règle générale, les éléments, au moins partiellement transparents ou translucides, présents à l'intérieur d'une roue d'effets sont pourvus d'un revêtement présentant certains motifs, modèles ou dessins permettant d'obtenir un faisceau lumineux capable de projeter lesdits motifs, modèles ou dessins sur une surface. Lesdits motifs, modèles ou dessins, combinés avec une couleur, peuvent renforcer l'effet obtenu avec ladite roue d'effets.

En pratique, les roues d'effets connues de l'état de la technique offrent des effets spécifiques limités. En effet, dès lors que la roue d'effets est positionnée selon l'axe optique entre ladite source et une sortie pour ledit faisceau lumineux, l'effet spécifique obtenu ne peut plus être modifié sans qu'un autre élément, partiellement transparent ou translucide, de ladite roue d'effets ne soit installé.

Dans le domaine du spectacle, et plus particulièrement lors de représentations théâtrales et de spectacles musicaux, l'utilisation de dispositifs lumineux représente une part conséquente du décor permettant ainsi de générer des effets lumineux spécifiques. Les dispositifs lumineux sont utilisés pour compléter l'image visuelle offerte aux spectateurs. Pour cette raison, il existe dans les domaines susvisés un besoin constant d'améliorer les systèmes déjà existants et d'offrir plus de liberté à l'utilisateur dans le choix des dispositifs lumineux lui permettant de créer des effets visuels novateurs.

Les documents WO 2011/029449 A1, WO 2011/119450 A1, US 2003/076681 A1, CN 202 532 389 U, US 5 416 681 A et WO 2012/138770 A2 divulguent des dispositifs lumineux selon l'état de l'art.

Au regard des observations ci-dessus, le but de la présente invention consiste à proposer un dispositif lumineux comprenant une source lumineuse et un élément optique, positionné selon l'axe optique entre ladite source lumineuse et une sortie pour un faisceau lumineux à obtenir, dans lequel ledit élément optique peut créer des effets visuels novateurs.

### Objet de l'invention

L'objet de la présente invention concerne un dispositif lumineux pour créer un faisceau lumineux comprenant une source lumineuse et un élément optique, positionnés dans un axe optique entre ladite source lumineuse et une sortie pour ledit faisceau lumineux, dans lequel ledit élément optique comprend une roue d'effets au moins partiellement transparente ou translucide, ladite roue d'effets étant mobile entre une première position active dans laquelle la roue d'effets est positionnée dans ledit axe optique et une deuxième position inactive, dans laquelle la roue d'effets est positionnée à l'extérieur dudit axe optique, et des moyens d'actionnement adaptés pour déplacer la roue d'effets selon un mouvement d'aller-retour entre sa première position active et sa deuxième position inactive, caractérisé en ce que lesdits moyens d'actionnement sont adaptés pour faire tourner la roue d'effets autour d'un axe de rotation de ladite roue d'effets et pour déplacer la roue d'effets selon un mouvement d'aller-retour entre sa première position active et sa deuxième position inactive selon une première direction et une deuxième direction essentiellement perpendiculaire à cette première direction par rapport à l'axe optique du dispositif lumineux pour permettre de positionner différentes parties de la surface de la roue d'effets dans l'axe optique du dispositif lumineux.

Selon l'invention, les moyens d'actionnement comprennent un élément coulissant fixé sur la base dudit dispositif lumineux et sont adaptés pour effectuer un mouvement d'aller-retour par rapport à l'axe optique du dispositif lumineux et un élément pivotant fixé à l'aide d'un axe de pivot, distinct de l'axe de rotation, audit élément coulissant et adapté pour pivoter autour dudit axe de pivot par rapport audit élément coulissant, dans lequel la roue d'effets est fixée à l'élément pivotant.

Selon un mode de réalisation de l'invention, les moyens d'actionnement comprennent un élément de maintien adapté pour maintenir la circonférence de la roue d'effets et pour permettre la rotation de la roue d'effets par rapport audit élément de maintien et des moyens d'entraînement adaptés pour saisir la circonférence de la roue d'effets et pour faire tourner la roue d'effets par rapport à l'élément de maintien.

Selon un mode de réalisation de l'invention, la circonférence de la roue d'effets est pourvue de dents et les moyens d'entrainement comprennent au moins une roue dentée adaptée pour transmettre une rotation à ladite roue d'effets.

Selon un mode de réalisation de l'invention, la surface de la roue d'effets est recouverte d'un revêtement essentiellement en forme de rayons sortant du centre de la roue d'effets.

Selon un mode de réalisation de l'invention, la surface de la roue d'effets est recouverte d'un revêtement essentiellement en forme de cercles concentriques autour du centre de la roue d'effets.

Selon un mode de réalisation de l'invention, le dispositif comprend une base, un projecteur connecté à la base à l'aide d'une lyre pour permettre audit projecteur de pivoter par rapport à la base, dans lequel ladite source lumineuse et ledit élément optique sont positionnés dans ledit projecteur.

Selon un mode de réalisation alternatif de l'invention, l'invention concerne une roue d'effets adaptée pour un dispositif lumineux selon l'invention.

### Brève description des dessins

Les but, objet et caractéristiques de la présente invention apparaitront plus clairement à la lecture de la présente description qui suit, faite en référence aux figures dans lesquelles :
[Fig. 1] montre une vue en perspective d'une roue d'effets et de moyens d'actionnement de ladite roue d'effets, adaptés pour un dispositif lumineux selon l'invention,
[Fig. 2] représente une vue de dessus d'une roue d'effets selon la figure 1, ladite roue d'effets étant positionnée à l'extérieur de l'axe optique d'un dispositif lumineux,
[Fig. 3] illustre une roue d'effets selon la figure 1, le centre de ladite roue d'effets étant située à l'intérieur de l'axe optique d'un dispositif lumineux,
[Fig. 4] montre le dispositif selon la figure 3, dans lequel la roue d'effets est déplacée, d'une première position « x » par rapport à la position telle que montrée sur la figure 3, et
[Fig. 5] représente la roue d'effets pour le dispositif lumineux selon la figure 3, ladite roue d'effets se déplaçant dans une deuxième position « y » par rapport à la position telle que montrée sur la figure 3.

La figure 1 montre une vue en perspective d'une roue d'effets 1 et de moyens d'actionnement permettant la rotation de ladite roue d'effets 1 et son déplacement selon un mouvement d'aller-retour entre une première position active, dans l'axe optique d'un dispositif lumineux, et une deuxième position inactive selon laquelle la roue d'effets 1 est située à l'extérieur dudit axe optique dudit dispositif lumineux. Les moyens d'actionnement comprennent un élément coulissant 30 sur lequel est fixé un élément pivotant 20. La roue d'effets 1, faisant partie dudit élément pivotant 20, est maintenue par un élément de maintien 2. L'élément de maintien 2 a la forme d'une tôle fine qui tient la roue dentée 5 et la roue d'effets 1. Les bords 11 et 12 dudit élément de maintien 2 sont pliés afin de rigidifier ledit élément de maintien 2. Ledit élément de maintien 2 permet la rotation de la roue d'effets 1 autour d'un axe de rotation central 10. L'élément de maintien 2 est fixé sur un élément 3qui forme un élément de base d'un élément pivotant 20 des moyens d'actionnement. L'élément pivotant 20 peut se mettre en rotation autour d'un axe de pivot 25. L'élément pivotant 20, fixé sur un élément coulissant 30, est adapté pour pivoter par rapport audit élément coulissant 30 des moyens d'actionnement.

Le moteur 4 de l'élément pivotant 20 est adapté pour se mettre en rotation autour de l'axe de pivot 25. L'extérieur du moteur 4 est pourvu de dents 41. Lesdites dents 41 sont adaptées pour coopérer avec les dents 51 de la roue dentée 5 positionnée de façon intermédiaire entre le moteur 4 et la roue d'effets 1. La circonférence de ladite roue d'effets 1 est pourvue de dents 101 adaptées pour coopérer avec les dents 51 de la roue dentée intermédiaire 5. La roue dentée intermédiaire 5, fixée sur une base connectée à l'élément 3, peut pivoter autour d'un axe de rotation. Il convient de noter que l'actionnement de la roue d'effet 1 n'est pas limité à l'utilisation des roues dentées. L'actionnement réalisé à l'aide d'une courroie peut être une solution alternative.

Comme expliqué de façon plus détaillée en faisant référence aux figures 2, 3, 4 et 5, la rotation de l'élément pivotant 20 autour de l'axe de rotation 25 permet de placer la roue d'effets 1, soit à l'intérieur, soit à l'extérieur de l'axe optique d'un dispositif lumineux. L'élément pivotant 20 et l'élément coulissant 30 sont utilisés pour déplacer la roue d'effets 1.

L'élément coulissant 30 comprend une base 31, fixée à l'intérieur d'un guide 32 par rapport auquel ladite base 31 peut se déplacer, selon un mouvement d'aller-retour, selon une direction longitudinale. Un moteur 60 est connecté à l'extrémité du guide 33. La base 31 est connectée au moteur 60 à l'aide d'un système de « pignon crémaillère », ledit pignon 61 étant présent sur l'axe de rotation du moteur 60 et la crémaillère 32 étant fixée sur la base 31. La rotation du moteur 60 permet de déterminer la position de la base 31. Avec le déplacement de la base 31, la position de l'axe de rotation 25 de l'élément pivotant 20 est déterminée. Le déplacement de la base 31 et de l'élément coulissant 30, en combinaison avec la rotation de l'élément pivotant 20, détermine la position de la roue d'effets 1 et, plus précisément, la position de l'axe de rotation 10 de la roue d'effets 1 par rapport à l'axe optique du dispositif lumineux.

L'élément pivotant 20 comprend un moteur 4 adapté pour actionner en rotation la roue d'effets 1. Un moteur 70 est utilisé pour la rotation relative de l'élément pivotant 20 par rapport à l'élément coulissant 30. L'axe de rotation 71 dudit moteur 70 est connecté à l'élément 3 et peut faire tourner l'élément pivotant 20 autour de l'axe de rotation 25 afin que la roue d'effets 1 soit dans une position déterminée. Chacun des moteurs 4 et 70 est fixé sur la base 31 et se déplace ensemble avec ladite base 31.

La figure 2 représente une vue de dessus de la roue d'effets 1 et de ses moyens d'actionnement. L'axe optique d'un dispositif lumineux est schématiquement représenté à l'aide de la référence 80. Pour faire référence aux différents possibilités de mouvement de la roue d'effets 1 par rapport à l'axe optique 80 d'un dispositif lumineux, la figure 2 illustre une première direction « x » représentant une première direction de déplacement par rapport à l'axe optique 80 et une deuxième direction « y », essentiellement perpendiculaire à la première direction « x », représentant une deuxième direction de déplacement par rapport à l'axe optique 80. La flèche 91 illustre, de façon schématique, le déplacement de l'élément coulissant 30. La flèche 92 illustre, quant à elle, une rotation de l'élément pivotant 20 autour de l'axe de rotation 25.

La figure 2 représente la roue d'effets 1 située à l'extérieur de l'axe optique 80, celle-ci n'ayant aucun effet sur le faisceau lumineux produit par le dispositif lumineux dans lequel elle est installée. En étant située à l'extérieur de l'axe optique 80, la roue d'effets 1 peut être déplacée en bougeant l'élément coulissant 30, selon la direction indiquée à l'aide de la flèche 91, et en actionnant la rotation de l'élément pivotant 20 selon la direction indiquée à l'aide de la flèche 92. Ces deux mouvements permettent de déplacer la roue d'effets 1, par exemple, afin que son centre de rotation 10 se trouve au centre de l'axe optique 80, tel qu'illustré sur la figure 3.

La figure 3 illustre la roue d'effets 1 selon une position dans laquelle son axe de rotation 10 est situé au centre de l'axe optique 80. La rotation de la roue d'effets 1 à l'intérieur de l'axe optique 80 donne un effet spécifique au faisceau lumineux obtenu avec le dispositif lumineux. Selon les exemples illustrés sur les figures 2, 3, 4 et 5, la roue d'effets 1 est recouverte d'une décoration en forme de lignes, comparables à des rayons, s'étendant de son centre vers sa circonférence. Selon la position illustrée sur la figure 3, les lignes comparables à des rayons présentes sur la roue d'effets 1, combinées à la rotation de ladite roue d'effets 1 à l'intérieur de l'axe optique 80, donne au faisceau lumineux un effet particulier que l'on pourrait comparer à un « rayon de soleil ». Sans modifier les dessins présents sur la roue d'effets 1, et en déplaçant simplement ladite roue d'effets 1 par rapport à l'axe optique 80, l'effet visuel obtenu peut être totalement différent.

La figure 4 montre la roue d'effets 1 selon une position dans laquelle celle-ci est déplacée selon la première direction « x ». Comme visibles dans l'axe optique 80, les lignes présentes sur la surface de la roue d'effets 1 sont situées à l'intérieur dudit axe optique 80, et ce selon une direction essentiellement horizontale. La roue d'effets 1 tournant autour de son axe central 10, l'effet optique obtenu selon l'exemple illustré en figure 4 est un effet lumineux comparable à des « vagues ».

La figure 5 représente un exemple selon lequel la roue d'effets 1 est déplacée, par rapport à la position telle qu'illustrée sur la figure 3, selon la direction « y ». Comme visibles dans l'axe optique 80, les lignes présentes sur la surface de la roue d'effets 1 sont représentées selon une direction essentiellement verticale. La roue d'effets 1 tournant autour de son axe central 10, l'effet optique obtenu selon l'exemple illustré en figure 5 est un effet lumineux comparable à des « flammes ».

**En** référence aux figures 3, 4 et 5, il est évident que la roue d'effets 1 permet d'obtenir des effets visuels de position intermédiaire, comme par exemple, une position intermédiaire entre la position illustrée sur la figure 3 et la figure 5 ou, alternativement, une position intermédiaire entre la position illustrée sur la figure 4 et la figure 5.

Il convient de noter que la roue d'effets 1 peut se déplacer relativement facilement et simplement, à l'aide des mouvements des éléments coulissants 30 et pivotants 20, résultant en des séquences d'effets visuels différents sans que l'utilisateur ne soit contraint de modifier ladite roue d'effets 1.

Selon un mode de réalisation alternatif de l'invention (non montré sur les figures), la roue d'effets 1 peut être recouverte d'une décoration de lignes circulaires dont les différents cercles peuvent être concentriques autour de l'axe central 10 de ladite roue d'effets 1. Une décoration de ce type permet d'obtenir des effets techniques lorsque la roue d'effets 1 est positionnée selon les exemples illustrés sur les figures 3, 4 et 5 ou selon des positions intermédiaires.

Il convient de noter qu'au-delà des types de décoration de la roue d'effets 1, montrés dans les figures et mentionnés ci-dessus, ladite roue d'effet 1 peut également être agrémentée d'une ou de plusieurs couleurs, augmentant ainsi la quantité d'effets visuels que l'on peut obtenir.

Selon un mode de réalisation alternatif de l'invention (non montré sur les figures), la roue d'effets 1 peut être recouverte d'une quantité limitée de différents dessins, chaque dessin de taille essentiellement égale à la taille de l'axe optique 80 du dispositif sur laquelle ladite roue d'effets 1 est utilisée. Grâce à l'élément coulissant 30 et à l'élément pivotant 20, chacun des dessins recouvrant la surface de la roue d'effets 1 peut être positionné à l'intérieur de l'axe optique 80 dans lequel ladite roue d'effets 1, selon cette utilisation, ne pivote pas forcément autour de son axe central 10. L'option décrite ci-dessus, utilisant l'élément coulissant 30 et l'élément pivotant 20, permet d'obtenir, à l'aide d'une seule roue d'effets 1, des effets visuels de type radicalement différent.

## Revendications

1. Dispositif lumineux pour créer un faisceau lumineux comprenant une source lumineuse et un élément optique positionné dans un axe optique (80) entre ladite source lumineuse et une sortie pour ledit faisceau lumineux dans lequel ledit élément optique comprend une roue d'effets (1) au moins partiellement transparente ou translucide, ladite roue d'effets (1) étant mobile entre une première position active dans laquelle la roue d'effets (1) est positionnée dans ledit axe optique (80) et une deuxième position inactive, dans laquelle la roue d'effets (1) est positionnée à l'extérieur dudit axe optique (80), et des moyen d'actionnement adaptés pour déplacer la roue d'effets (1) selon un mouvement d'aller-retour entre sa première position active et sa deuxième position inactive, lesdits moyens d'actionnement sont adaptés pour faire tourner la roue d'effets (1) autour d'un axe de rotation (10) de ladite roue d'effets et pour déplacer la roue d'effets (1) selon un mouvement d'aller-retour entre sa première position active et sa deuxième position inactive selon une première direction et une deuxième direction essentiellement perpendiculaire à cette première direction par rapport à l'axe optique (80) du dispositif lumineux pour permettre de positionner différentes parties de la surface de la roue d'effets (1) dans l'axe optique (80) du dispositif lumineux, dispositif lumineux dans lequel les moyens d'actionnement comprennent un élément coulissant (30) fixé sur une base (31) dudit dispositif lumineux et sont adaptés pour faire effectuer à la roue d'effets (1) un mouvement d'aller-retour par rapport à l'axe optique (80) du dispositif lumineux et **caractérisé en ce que** les moyens d'actionnement comprennent un élément pivotant (20) fixé à l'aide d'un axe de pivot (25), distinct de l'axe de rotation (10), audit élément coulissant (30) et adapté pour faire pivoter la roue d'effets (1) autour dudit axe de pivot (25) par rapport audit élément coulissant (30), dans lequel la roue d'effets (1) est fixée à l'élément pivotant (20).

2. Dispositif lumineux selon la revendication 1, dans lequel les moyens d'actionnement comprennent un élément de maintien (2) adapté pour maintenir la circonférence de la roue d'effets (1) et pour permettre la rotation de la roue d'effets (1) par rapport audit élément de maintien (2) et des moyens d'entraînement adaptés pour saisir la circonférence de la roue d'effets (1) et pour faire tourner la roue d'effets (1) par rapport à l'élément de maintien (2).

3. Dispositif lumineux selon la revendication 2, dans lequel la circonférence de la roue d'effets (1) est pourvue de dents (101) et dans lequel les moyens d'entrainement comprennent au moins une roue dentée (5) adaptée pour transmettre une rotation à ladite roue d'effets (1).

4. Dispositif lumineux selon l'une des revendications précédentes, dans lequel la surface de la roue d'effets (1) est recouverte d'un revêtement essentiellement en forme de rayons issus du centre de la roue d'effets (1).

5. Dispositif lumineux selon l'une des revendications 1 à 3, dans lequel la surface de la roue d'effets (1) est recouverte d'un revêtement essentiellement en forme de cercles concentriques autour du centre de la roue d'effets (1).

6. Dispositif lumineux selon l'une des revendications précédentes, dans lequel le dispositif comprend une base, un projecteur connecté à la base à l'aide d'une lyre pour permettre audit projecteur de pivoter par rapport à la base, dans lequel ladite source lumineuse et ledit élément optique sont positionnés dans ledit projecteur.

## Patentansprüche

1. Eine Lichtvorrichtung zum Erzeugen eines Lichtstrahls, umfassend eine Lichtquelle und ein optisches Element, das in einer optischen Achse (80) zwischen der Lichtquelle und einem Ausgang für den Lichtstrahl positioniert ist, wobei das optische Element ein mindestens zum Teil transparentes oder durchscheinendes Effektrad (1) umfasst, wobei das Effektrad (1) zwischen einer ersten aktiven Position, in der das Effektrad (1) in der optischen Achse (80) positioniert ist, und einer zweiten inaktiven Position, in der das Effektrad (1) außerhalb der optischen Achse (80) positioniert ist, verschiebbar ist, und Betätigungsmittel, die dazu ausgelegt sind, das Effektrad (1) gemäß einer Hin- und Herbewegung zwischen seiner ersten aktiven Position und seiner zweiten inaktiven Position zu bewegen, wobei die Betätigungsmittel dazu ausgelegt sind, das Effektrad (1) um eine Drehachse (10) des Effektrads zu drehen und das Effektrad (1) gemäß einer Hin- und Herbewegung zwischen seiner ersten aktiven Position und seiner zweiten inaktiven Position gemäß einer ersten Richtung und einer zweiten Richtung, die im Wesentlichen senkrecht zu dieser ersten Richtung ist, in Bezug auf die optische Achse (80) der Lichtvorrichtung zu bewegen, um das Positionieren verschiedener Teile der Oberfläche des Effektrads (1) in der optischen Achse (80) der Lichtvorrichtung zu ermöglichen, wobei die Betätigungsmittel ein Gleitelement (30) umfassen, das an einer Basis (31) der Lichtvorrichtung befestigt ist, und dazu ausgelegt sind, das Effektrad (1) in Bezug auf die optische Achse (80) der Lichtvorrichtung in eine Hin- und Herbewegung zu versetzen, und **dadurch gekennzeichnet, dass** die Betätigungsmittel ein Schwenkelement (20) umfassen, das mittels einer Schwenkachse (25), die sich von der Drehachse (10) unterscheidet, an dem Gleitelement (30) befestigt ist und dazu ausgelegt ist, das Effektrad (1) um die Schwenkachse (25) in Bezug auf das Gleitelement (30) zu schwenken, wobei das Effektrad (1) an dem Schwenkelement (20) befestigt ist.

2. Lichtvorrichtung gemäß Anspruch 1, wobei die Betätigungsmittel ein Halteelement (2), das dazu ausgelegt ist, den Umfang des Effektrads (1) zu halten und die Drehung des Effektrads (1) in Bezug auf das Halteelement (2) zu ermöglichen, und Antriebsmittel, die dazu ausgelegt sind, den Umfang des Effektrads (1) zu greifen und das Effektrad (1) in Bezug auf das Halteelement (2) zu drehen, umfassen.

3. Lichtvorrichtung gemäß Anspruch 2, wobei der Umfang des Effektrads (1) mit Zähnen (101) versehen ist und wobei die Antriebsmittel mindestens ein Zahnrad (5) umfassen, das dazu ausgelegt ist, eine Drehung auf das Effektrad (1) zu übertragen.

4. Lichtvorrichtung gemäß einem der vorhergehenden Ansprüche, wobei die Oberfläche des Effektrads (1) mit einer Beschichtung im Wesentlichen in Form von Strahlen, die von der Mitte des Effektrads (1) ausgehen, bedeckt ist.

5. Lichtvorrichtung gemäß einem der Ansprüche 1 bis 3, wobei die Oberfläche des Effektrads (1) mit einer Beschichtung im Wesentlichen in Form von konzentrischen Kreisen um die Mitte des Effektrads (1) bedeckt ist.

6. Lichtvorrichtung gemäß einem der vorhergehenden Ansprüche, wobei die Vorrichtung eine Basis, einen Projektor, der mit der Basis mittels eines Gelenkarms verbunden ist, um dem Projektor zu ermöglichen, in Bezug auf die Basis zu schwenken, umfasst, wobei die Lichtquelle und das optische Element in dem Projektor positioniert sind.

## Claims

1. A lighting device for creating a light beam comprising a light source and an optical element positioned along an optical axis (80) between said light source and an outlet for said light beam wherein said optical element comprises an at least partially transparent or translucent effects wheel (1), said effects wheel (1) being movable between a first active position in which the effects wheel (1) is positioned along said optical axis (80) and a second inactive position in which the effects wheel (1) is positioned outside said optical axis (80), and actuation means suitable for moving the effects wheel (1) in a back-and-forth movement between its first active position and its second inactive position, said actuation means are suitable for causing the effects wheel (1) to turn about an axis of rotation (10) of said effects wheel and for moving the effects wheel (1) in a back-and-forth movement between its first active position and its second inactive position in a first direction and a second direction which is substantially perpendicular to this first direction relative to the optical axis (80) of the lighting device to make it possible to position various parts of the surface of the effects wheel (1) along the optical axis (80) of the lighting device, wherein the actuation means comprise a sliding element (30) fixed on a base (31) of said lighting device and are suitable for causing the effects wheel (1) to perform a back-and-forth movement relative to the optical axis (80) of the lighting device and **characterised in that** the actuation means comprise a pivoting element (20) fixed, with the aid of a pivot axis (25) distinct from the axis of rotation (10), to said sliding element (30) and suitable for causing the effects wheel (1) to pivot about said pivot axis (25) relative to said sliding element (30), wherein the effects wheel (1) is fixed to the pivoting element (20).

2. The lighting device according to Claim 1, wherein the actuation means comprise a holding element (2) suitable for holding the circumference of the effects wheel (1) and for allowing the effects wheel (1) to rotate relative to said holding element (2) and driving means suitable for gripping the circumference of the effects wheel (1) and for causing the effects wheel (1) to turn relative to the holding element (2).

3. The lighting device according to Claim 2, wherein the circumference of the effects wheel (1) is provided with teeth (101) and wherein the driving means comprise at least one toothed wheel (5) suitable for transmitting a rotation to said effects wheel (1).

4. The lighting device according to one of the preceding claims, wherein the surface of the effects wheel (1) is covered with a coating substantially in the form of spokes which emanate from the centre of the effects wheel (1).

5. The lighting device according to one of Claims 1 to 3, wherein the surface of the effects wheel (1) is covered with a coating substantially in the form of concentric circles around the centre of the effects wheel (1).

6. The lighting device according to one of the preceding claims, wherein the device comprises a base, a projector connected to the base with the aid of a yoke to allow said projector to pivot relative to the base, wherein said light source and said optical element are positioned in said projector.
